# EUROPÄISCHE PATENTSCHRIFT

(11) **EP 1 457 297 B1**
(45) Veröffentlichungstag und Bekanntmachung des Hinweises auf die Patenterteilung: **15.08.2007**
(21) Anmeldenummer: 04005208.6
(22) Anmeldetag: 05.03.2004
(51) Int. Cl.: B26D 7/26, B31B 1/88

(54) **Vorrichtung zum Prägen und/oder Stanzen eines Werkstücks**
Apparatus for embossing and/or die cutting a workpiece
Dispositif de gaufrage et/ou de découpe d'une pièce

(30) Priorität: 11.03.2003 DE 10310852
(43) Veröffentlichungstag der Anmeldung: 15.09.2004
(73) Patentinhaber: Karl Linhardt GmbH, 90599 Dietenhofen (DE)
(72) Erfinder: Reizammer, Rainer, 91598 Colmberg (DE)
(74) Vertreter: Schröer, Gernot H.

(56) Entgegenhaltungen:
- EP-A- 0 790 109
- WO-A1-01/87556
- US-A- 5 515 749
- US-A- 5 520 080

## Beschreibung

Die Erfindung betrifft eine Vorrichtung zum Prägen und/oder Stanzen eines Werkstücks, insbesondere aus Kartonage gemäß dem Oberbegriff des Anspruchs 1, sowie ein Verfahren zum Anbringen und/oder Justieren eines Präge- und/oder Stanzwerkzeugs an einem Träger bei einer derartigen Vorrichtung gemäß dem Oberbegriff des Anspruchs 6. Eine derartige Vorrichtung und ein derartiges Verfahren werden in US-A- 5515749 offenbart

Vorrichtungen der eingangs genannten Art werden beispielsweise in Stanz- und Prägemaschinen eingesetzt, mit denen Kartonbögen, aber auch anderen Materialien wie Papier oder Kunststoff, in einem Arbeitsgang gestanzt und/oder mit Falzrillen versehen und/oder geprägt werden können.

Grundsätzlich bestehen derartige Vorrichtungen aus einem im Allgemeinen plattenförmigen Träger und aus damit verbundenen oder verbindbaren Werkzeugen. Beispielsweise sind zum Stanzen oder Rillen von Werkstücken Stanz- bzw. Rillelemente, auch Stanz- bzw. Rilllinien genannt, bekannt, die in Schlitze des Trägers eingesetzt werden.

Speziell zum Prägen von Werkstücken, aber auch zum Stanzen, sind ferner Werkzeuge bekannt, die eine Prägematrix und/oder Stanzelemente enthalten und mit Schrauben über Durchführungen im Werkzeug reversibel an dem Träger befestigt werden. Derartige Präge- und/oder Stanzwerkzeuge erfordern eine exakte Positionierung am Träger, damit die Prägung und/oder Stanzung am Werkstück an der gewünschten Position erfolgt.

Um die gewünschte Position der durch derartige Präge- und/oder Stanzwerkzeuge herzustellenden Prägung und/oder Stanzung, insbesondere in Relation zu weiteren Stanzkanten und Falzrillen, genau Festlegen zu können, ist eine entsprechende Feinjustierung der Position des Präge- und/oder Stanzwerkzeugs am Träger erforderlich. Dies lässt sich bekanntermaßen erreichen, indem der Durchmesser der Durchführung im Präge- und/oder Stanzwerkzeug größer ist als der Gewindedurchmesser der Befestigungsschrauben, die über diese Durchführungen das Präge- und/oder Stanzwerkzeug am Träger befestigen. Vor der kraftschlüssigen Befestigung durch Festziehen der Schrauben ist dadurch innerhalb eines von den Durchmessern von Schraubengewinde und Durchführung vorgegebenen Toleranzbereiches eine beliebige Position des Präge- und/oder Stanzwerkzeugs am Träger einstellbar. Eine derartige Anordnung erlaubt auch eine Nachjustierung des Werkzeugs am Träger zum Ausgleich von Toleranzen in den zu bearbeitenden Werkstücken.

In der Praxis ist es häufig erforderlich, die Präge- und/oder Stanzwerkzeuge vom Träger abzunehmen, beispielsweise um an diesen Stellen andere Werkzeuge anzuordnen. Bei einem erneuten Anbringen desselben Präge- und/oder Stanzwerkzeugs ist es dann allerdings erforderlich, die exakte Positionierung des Werkzeugs am Träger wiederum im Rahmen einer aufwendigen Feinjustierung festzulegen. Es ist daher wünschenswert, eine einmal gefundene Position des Werkzeugs auf dem Träger derart zu speichern, dass das Werkzeug ohne erneute Justierung sofort wieder in derselben Befestigungsposition am Träger befestigt werden kann.

Hierfür ist eine Vorrichtung der eingangs genannten Art bekannt, bei der die eigentliche Prägematrix über einen plattenförmigen Zwischensockel mit dem Träger verbunden ist. Dieser Zwischensockel ist reversibel mit Schrauben am Träger befestigt. Die Befestigungsposition des Zwischensockels am Träger ist durch Passstifte, die am Träger angebracht sind und in entsprechende Vertiefungen des Zwischensockels eingreifen, festgelegt. Die Prägematrix wiederum ist mit Schrauben am Zwischensockel befestigt, wobei hier die gewünschte Befestigungsposition im Rahmen eines durch die Durchmesser von Durchführung und Schraubengewinde vorgegebenen Toleranzbereiches festlegbar ist. Durch lösen der Schraubverbindungen zwischen Zwischensokkel und Träger lässt sich der Zwischensockel mit der noch an ihm befestigten Prägematrix vom Träger abnehmen. Bei einer erneuten Befestigung ist die Position des Zwischensockels durch die Passstifte vorgegeben. Auch die weiterhin auf dem Zwischensockel befestigte Prägematrix nimmt daher ohne erneute Justierung wieder dieselbe Position ein.

Nachteilig ist bei dieser Lösung der komplexe Aufbau des Prägewerkzeugs, da die Prägematrix zur Festlegung ihrer Position an einem Zwischensockel befestigt wird. Dieser Zwischensockel muss äußerst maßgenau und daher aufwändig hergestellt werden, damit die festgelegte Position des Werkzeugs am Träger nach einem Abnehmen vom Träger wieder exakt eingenommen wird. In der Praxis werden häufig zahlreiche verschiedene Prägematrizen an den gleichen Stellen eines Trägers im Wechsel verwendet. Jede dieser Prägematrizen muss zur Festlegung ihrer Position an einem dieser aufwändig herzustellenden Zwischensockel befestigt werden.

Darüber hinaus können die Zwischensockel nicht flexible für verschiedene Befestigungsstellen verwendet werden. Für jede Befestigungsstelle an einem Träger bzw. an verschiedenen Trägern müssen jeweils eigene, an die Anordnung der jeweiligen Passstiften exakt angepasste Zwischensockel hergestellt werden. Insgesamt muss daher eine große Anzahl unterschiedlich ausgeprägter Zwischensockel hergestellt, geeignet gekennzeichnet und bereitgehalten werden.

Nachteilig ist ferner der sich aufgrund des Zwischensockels als zusätzlichem Aufbauelement ergebende hohe Gesamtaufbau des Präge- und/oder Stanzwerkzeugs über dem Träger. Bei standardmäßigen Abmessungen, d.h. einer Gesamthöhe von Träger und daran befestigtem Prägewerkzeug von 23,8 mm sowie einer Trägerplatte mit einer Dicke von 18 mm, ist daher für die Anbringung eines derartig aufgebautes Werkzeug am Träger eine Ausfräsung im Träger mit einer Tiefe von etwa 10 mm erforderlich. Aus Stabilitätsgründen muss eine Ausfräsung dieser Größenordnung von den im Träger eingebrachten Schlitzen für die Stanz- bzw. Rilllinien beabstandet sein. Dadurch ist die Positioniermöglichkeit für ein Präge- und/oder Stanzwerkzeug mit Zwischensockel auf der Trägerplatte eingeschränkt, insbesondere ist eine Anbringung nahe der Stanz- bzw. Rilllinien nicht möglich.

Aus DE 93 10 298 U1 ist eine Handstanzvorrichtung bekannt. Bei dieser Handstanzvorrichtung wird eine Oberplatte (Stanzwerkzeug) passgenau über einer Unterplatte (Träger) angeordnet, und zwar mit Hilfe von Führungsstiften, die an der Unterplatte befestigt bzw. gehaltert sind und die passgenau zu entsprechenden Bohrungen in der Oberplatte ausgebildet sind. Dadurch wird eine exakte, fest vorgegebene Anordnung der Oberplatte über der Unterplatte ermöglicht. Bei dieser Handstanzvorrichtung ist ein Einjustieren der Platten zueinander, d.h. eine Einstell- bzw. Justierbarkeit der exakten Positionierung zueinander, nicht vorgesehen. Dementsprechend ist auch eine Reproduzierbarkeit einer einmal eingestellten Position nicht vorgesehen.

Aus DE 298 02 231 U1 ist eine Vorrichtung zum Spritzgießen von Kunststoffteilen oder zum Stanzen von Blechen bekannt. In dieser Vorrichtung sind mehrere Platten übereinander angeordnet und dabei exakt zueinander ausgerichtet. Zur Sicherstellung der Positionierung der Platten zueinander sind Führungsstangen vorgesehen. Diese Führungsstangen greifen durch Langlöcher in den Platten hindurch. Auf diese Weise ist jede Führungsstange in einer Richtung relativ zu den Platten mit Spiel gelagert. Dieses Spiel dient dazu, die Temperaturausdehnung der Platten zu kompensieren und dadurch ein Verkanten zu verhindern. Hierzu sind die Langlöcher derart ausgerichtet, dass die exakte Führung der Platten durch die Führungsstangen und damit die exakte Positionierung der Platten erhalten bleibt. Ein Einjustieren der Platten zueinander, d.h. eine Einstell- bzw. Justierbarkeit der exakten Positionierung zueinander, und eine Reproduzierbarkeit einer einmal eingestellten Position sind auch bei dieser bekannten Vorrichtung nicht vorgesehen.

Eine Vorrichtung zur Befestigung von Druck- und/oder Prägewerkzeugen an einem Werkzeugträger einer Druckmaschine ist aus DE 101 53 140 A1 bekannt. Bei dieser Vorrichtung ist ein Druck- und/oder Prägewerkzeug entlang einer Führung verschiebbar und damit seine exakte Position am Werkzeugträger einstellbar. Eine Reproduzierbarkeit einer einmal eingestellten Position ist bei der Vorrichtung gemäß DE 101 53 140 A1 nicht vorgesehen.

Eine weitere Prägevorrichtung ist aus DE 696 16 341 T2 bekannt. Ein Verfahren zur Herstellung von Teilen aus Karton aus einem vorab gestanzten und gefurchten Werkstück ist in EP 0 683 035 B1 beschrieben

Aus US 5,515,749 und US 5,520,080 ist ein Befestigungssystem zur Anbringung einer Stanzplatte auf einer Montagetrommel bekannt.

EP 0 790 109 A1 beschreibt eine Vorrichtung zum Stanzen von Rillen, bei der eine Rillungsplatte an einer Trägerplatte vorgesehen ist.

Der Erfindung liegt die Aufgabe zugrunde, eine Vorrichtung zum Prägen und/oder Stanzen mit einer variablen und dennoch leicht, d.h. insbesondere ohne erneute Justierung, reproduzierbaren Befestigungsposition eines Präge- und/oder Stanzwerkzeugs an einem Träger anzugeben, bei der die Gesamtaufbauhöhe des Präge- und/oder Stanzwerkzeugs über der ggf. eingefrästen Trägeroberfläche im Vergleich zum oben dargelegten Stand der Technik reduziert werden kann. Ferner soll ein Verfahren zum Anbringen und/oder Justieren eines Präge- und/oder Stanzwerkzeugs an einem Träger bei einer derartigen Vorrichtung angegeben werden.

Diese Aufgabe wird gemäß der Erfindung durch eine Vorrichtung mit den Merkmalen des Patentanspruchs 1 und mit einem Verfahren nach Patentanspruch 6 gelöst. Vorteilhafte Ausgestaltungen und Weiterbildungen sind in Unteransprüchen angegeben.

Die Erfindung gemäß Anspruch 1 sieht eine Vorrichtung zum Prägen und/oder Stanzen vor
a) mit mindestens einem Präge- und/oder Stanzwerkzeug,
b) mit einem Träger für das mindestens eine Präge- und/oder Stanzwerkzeug,
c) mit mehreren ersten Vertiefungen im Träger,
d) mit mehreren Positioniermitteln,
e) bei der die Positioniermittel reversibel form- und/oder kraftschlüssig in die ersten Vertiefungen des Trägers eingesetzt oder einsetzbar sind,
f) bei der die Position des Präge- und/oder Stanzwerkzeug am Träger innerhalb eines vorgegebenen Toleranzbereiches mittels der in die ersten Vertiefungen im Träger eingesetzten Positioniermittel justierbar ist,
g) wobei zur Sicherstellung dieser Justierbarkeit der Position des Präge- und/oder Stanzwerkzeugs am Träger die in die ersten Vertiefungen im Träge eingesetzten Positioniermittel reversibel in beliebigen innerhalb eines vorgegebenen Toleranzbereichs liegenden Befestigungspositionen am Präge- und/oder Stanzwerkzeug befestigt oder befestigbar sind,
h) bei der die justierte Position des Präge- und/oder Stanzwerkzeugs am Träger nach Abnahme des Präge- und/oder Stanzwerkzeug vom Träger bei einer erneuten Anbringung mittels der am Präge- und/ader Stanzwerkzeug befestigten Positioniermittel reproduzierbar ist,
i) wobei zur Sicherstellung dieser Reproduzierbarkeit der justierten Position des Präge- und/oder Stanzwerkzeugs am Träger das Präge- und/oder Stanzwerkzeug mit den daran befestigten Positioniermitteln vom Träger abnehmbar und auch wieder in derselben durch das oder die Positioniermittel festgelegten Position auf den Träger montierbar ist,
j) mit mehreren zweiten Vertiefungen im Träger,
k) bei der die zweiten Vertiefungen, des Trägers die Montagestellen zum reversiblen Befestigen des Präge- und/oder Stanzwerkzeugs am Träger bilden,
l) mit ersten Durchführungen im Präge- und/oder Stanzwerkzeug an den Stellen, die in Befestigungsposition des Präge- und/oder Stanzwerkzeugs an dem Träger über den ersten Vertiefungen des Trägers liegen,
m) mit zweiten Durchführungen im Präge- und/oder Stanzwerkzeug an den Stellen, die in Befestigungsposition des Präge- und/odex Stanzwerkzeugs an dem Träger über den zweiten Vertiefungen des Trägers liegen,
n) mit ersten Befestigungsmitteln zur Befestigung der Positioniermittel an den ersten Durchführungen des Präge- und/oder Stanzwerkzeugs, und
o) mit zweiten Befestigungsmitteln zur Befestigung des Präge- und/oder Stanzwerkzeugs über die zweiten Durchführungen des Präge- und/oder Stanzwerkzeugs und über die zweiten Vertiefungen des Trägers an dem Träger,
p) bei der auf dem Träger mehrere Präge- und/ oder Stanzwerkzeuge befestigt oder befestigbar sind und die jeweilige Befestigungsstelle verschiedener Präge- und/oder Stanzwerkzeuge auf dem Träger durch unterschiedliche Anordnung der Vertiefungen im Träger, insbesondere der ersten Vertiefungen, und eine entsprechende Anordnung der dazugehörigen Durchführungen des jeweiligen Präge- und/oder Stanzwerkzeugs eindeutig vorgegeben und nicht verwechselbar ist.

Die Bezeichnung der Vertiefungen mit "ersten" und "zweiten" dient dabei der Unterscheidung zweier verschiedener Arten von Vertiefungen. Gleiches gilt für die analoge Bezeichnungsweise für Durchführungen und Befestigungsmittel.

Bei dieser Vorrichtung sind mehrere Präge- und/oder Stanzwerkzeuge an einem Träger angebracht bzw. anzubringen. Dabei sieht die Vorrichtung gemäß der Erfindung vor, dass die exakte Position des Präge- und/oder Stanzwerkzeugs am Träger einstellbar und damit entsprechend den jeweiligen Anforderungen justierbar ist. Beispielsweise kann so durch Probebearbeitung eines bedruckten Kartonbogens die mit dem Werkzeug durchzuführende Stanzung und/oder Prägung exakt an den Aufdruck des Kartonbogens angepasst werden. Diese Justierbarkeit wird erreicht zum einen durch die form- und/oder kraftschlüssige Einsetzbarkeit der Positioniermittel in die ersten Vertiefungen des Trägers und zum anderen durch die Verbindung bzw. Verbindbarkeit zwischen Positioniermitteln und Präge- und/oder Stanzwerkzeug in beliebigen innerhalb eines vorgegebenen Toleranzbereichs liegenden Positionen zueinander, und zwar auch dann, wenn die Positioniermittel im Träger eingesetzt sind. Auf diese Weise ist die exakte Position des Werkzeugs am Träger einstellbar und damit justierbar.

Weiter ermöglicht die Vorrichtung gemäß der Erfindung die Reproduzierbarkeit der einmal eingenommenen, d.h. eingestellten bzw. einjustierten, Position des Präge- und/oder Stanzwerkzeugs am Träger. Dies wird dadurch erreicht, dass zunächst das Werkzeug beim Demontieren mit den daran befestigten Positioniermitteln vom Träger abgenommen wird, d.h. die Positioniermittel werden aus den ersten Vertiefungen herausgezogen. Bei einer Aufbewahrung/Lagerung der Werkzeuge bleiben dann die Positioniermittel am Werkzeug befestigt, d.h. die Position der Positioniermittel am Werkzeug bleibt erhalten. Schließlich werden bei einer erneuten Montage des Werkzeugs am Träger einfach die Positioniermittel wieder in die ersten Ausziehmungen des Trägers eingesetzt, wodurch die vorherige Positionierung zwischen Werkzeug und Träger wieder hergestellt und damit reproduziert ist. Diese Reproduzierbarkeit einer einmal justierten Positionierung wird bei der Vorrichtung gemäß der Erfindung somit dadurch erreicht, dass das Präge- und/oder Stanzwerkzeug mit den daran befestigten Positioniermitteln vom Träger abnehmbar und wieder in derselben, durch die Positioniermittel festgelegten Position auf den Träger montierbar ist.

Der mit der Erfindung erzielte Vorteil bestehen insbesondere darin, dass die einmal festgelegte Position des Präge- und/oder Stanzwerkzeugs an dem Träger durch entsprechende Befestigung von Positioniermitteln am Werkzeug speicherbar wird oder reproduzierbar ist. Diese Positioniermittel müssen nicht individuell für eine bestimmte Befestigungsstelle angefertigt werden, sie können standardisiert sein und sind daher bei entsprechender Standardisierung der ersten Vertiefungen in den Trägern flexibel, d.h. für verschiedene Befestigungsstellen, verwendbar. Durch die Merkmale des Patentanspruchs 1 wird daher eine Vorrichtung geschaffen, die auf einfache Weise die Speicherung und damit die Wiederherstellung einer einmal im Rahmen einer vorgegebenen Toleranz eingenommenen Befestigungsposition eines Präge- und/oder Stanzwerkzeugs an einem Träger ermöglicht.

Ein weiterer Vorteil der Erfindung besteht darin, dass die Gesamtaufbauhöhe des Präge- und/oder Stanzwerkzeugs über der ggf. eingefrästen Trägeroberfläche gegenüber der Gesamtaufbauhöhe eines Präge- und/oder Stanzwerkzeug mit Zwischensockel gemäß dem Stand der Technik deutlich reduziert ist, da die Positioniermittel bei der Befestigung des Präge- und/oder Stanzwerkzeugs am Träger in die ersten Vertiefungen des Trägers eingesetzt sind und damit im Unterschied zum Zwischensockel keinen oder zumindest nur einen geringen Beitrag zur Aufbauhöhe leisten. Dadurch ist zur Anbringung eines erfindungsgemäßen Präge- und/oder Stanzwerkzeugs am Träger bei Standardabmessungen (Gesamthöhe 23,8 mm, Trägerplattenhöhe 18 mm) im Vergleich zum Stand der Technik allenfalls eine geringe Einfräsung im Träger, beispielsweise mit einer Tiefe von etwa 2,5 mm im Vergleich zu 10 mm beim Stand der Technik, erforderlich. Derartige Ausfräsungen können bis an die ggf. im Träger eingebrachten Schlitze für Stanz- bzw. Rilllinien herangeführt werden, ohne die Stabilität von darin eingesetzten Stanz- bzw. Rilllinien wesentlich zu beeinträchtigen. Somit ermöglicht die Präge- und/oder Stanzvorrichtung gemäß der Erfindung auch eine Positionierung eines Stanz- und/oder Rillelements nahe den Stanz- bzw. Rilllinien. Darüber hinaus ist auch die Herstellung einer Einfräsung mit geringerer Tiefe vereinfacht im Vergleich zur Herstellung einer tieferen Einfräsung.

Der Vorteil der ersten und zweiten Durchführungen sowie der ersten und zweiten Befestigungsmittel liegt in der Bereitstellung einfach zu handhabender Befestigungssysteme durch geeignete Anordnung von Durchführungen im Präge- und oder Stanzwerkzeug und durch die dazugehörigen Befestigungsmittel. Dadurch sind in einfacher Weise sowohl die Positioniermittel am Präge- und/oder Stanzwerkzeug als auch das Präge- und/oder StanzWerkzeug am Trägers befestigt oder befestigbar.

Ein weiterer Vorteil ergibt sich daraus, dass die jeweilige Befestigungsstelle verschiedener Präge- und/oder Stanzwerkzeuge auf dem Träger durch unterschiedliche Anordnung der Vertiefungen im Träger und eine entsprechende Unordnung der dazugehörigen Durchführungen des jeweiligen Präge- und/oder Stanzwerkzeugs eindeutig vorgegeben und damit nicht verwechselbar ist. Dadurch wird das versehentliche Anbringen eines Präge- und/oder Stanzwerkzeugs an einer falschen Befestigungsstelle verhindert.

In einer vorteilhaften Ausgestaltung der Erfindung sind die ersten und/oder zweiten Vertiefungen im Träger derart ausgebildet, dass sie durch den Träger hindurchgehen.

Zweckmäßig ist, wenn der Querschnitt der Durchführungen der ersten und/oder zweiten Durchführungen im Präge- und/oder Stanzwerkzeug kreisförmig ausgebildet ist. Vorzugsweise sind die ersten und zweiten Durchführungen im Wesentlichen gleich ausgebildet.

In einer bevorzugten Weiterbildung sind die ersten und zweiten Befestigungsmittel gattungsgleich, d.h. es handelt sich um ein gleichartiges Befestigungsmittel. Besonders zweckmäßig ist es, die ersten und zweiten Befestigungsmittel derart auszubilden, dass sie voneinander unterscheidbare sind. Dies ist beispielsweise durch eine unterschiedliche Farbgebung erreichbar. Dadurch ist auch dann, wenn das Präge- und/oder Stanzwerkzeug am Träger befestigt ist, erkennbar, welche Befestigungsmittel das Werkzeug am Träger und welche Befestigungsmittel die Positioniermittel am Werkzeug befestigen.

Eine weitere vorteilhafte Ausgestaltung der Erfindung sieht vor, dass die Außenform und die Außenabmessungen der Positioniermittel zumindest teilweise der Form und den Abmessungen der ersten Vertiefungen des Trägers entsprechen. Ergänzend kann vorgesehen sein, dass die ersten Vertiefungen im Träger und die Positioniermittel jeweils Bereiche mit unterschiedlichem Querschnitt umfasst. Eine konkrete Ausgestaltung hierzu sieht vor,
- dass die ersten Vertiefungen an der dem Präge- und/oder Stanzwerkzeug zugewandten Oberfläche des Trägers einen ersten Bereich mit im Wesentlichen rechteckigem Querschnitt und daran anschließend einen zweiten Bereich mit kreisförmigem Querschnitt aufweisen, der vollständig vom Querschnitt des ersten Bereichs überdeckt wird, und
- dass die Positioniermittel einen ersten Bereich mit im Wesentlichen rechteckigem Querschnitt und daran anschließend einen zweiten Bereich mit kreisförmigem Querschnitt aufweisen, der vollständig vom Querschnitt des ersten Bereichs überdeckt wird.

Diese Ausgestaltung hat den Vorteil, dass sich die Positioniermittel nur bis zu einer durch die Ausgestaltung der ersten und zweiten Bereiche der ersten Vertiefungen und der Positioniermittel bestimmten Tiefe in die ersten Vertiefungen einsetzen lassen. Die Positioniermittel nehmen daher beim Einschieben bis zum Anschlag in die ersten Vertiefungen eine definierte Position ein. Ferner gewährleistet der Bereich mit im Wesentlichen rechteckigem Querschnitt die Verdrehsicherheit des in die ersten Vertiefungen eingebrachten Positioniermittels.

Vorzugsweise sind bei einer derartige Ausgestaltung der Erfindung die Querschnittsabmessungen (Länge, Breite) des Bereichs mit im Wesentlichen rechteckigem Querschnitt bei den ersten Vertiefungen in mindestens einer Richtung größer als die entsprechenden Abmessungen des Bereichs mit im Wesentlichen rechteckigem Querschnitt der Positioniermittel. Dies ermöglicht die einfache Herausnahme des in die erste Vertiefung eingesetzten Positioniermittels, beispielsweise mit einem Greifwerkzeug, da durch die größeren Abmessungen der ersten Vertiefung ein Eingreifen in die Vertiefung auch bei eingesetztem Positioniermittel und dadurch ein seitliches Angreifen des Positioniermittels möglich ist.

Vorteilhaft bei dieser Ausgestaltung der Erfindung ist, wenn
- die ersten Vertiefungen im Bereich mit im Wesentlichen rechteckigem Querschnitt eine Länge zwischen 9 mm und 13 mm, insbesondere von 11 mm, und eine Breite zwischen 4 mm und 8 mm, insbesondere von 6 mm, und eine Tiefe zwischen 0,5 mm und 2 mm, insbesondere von 1 mm, aufweisen, und/oder
- die Positioniermittel im Bereich mit im Wesentlichen rechteckigem Querschnitt eine Länge, die zwischen 0,5 mm und 2 mm, insbesondere 1 mm, kleiner ist als die Länge des Bereichs mit im Wesentlichen rechteckigem Querschnitt der ersten Vertiefungen, und eine Breite, die im Wesentlichen der Breite des Bereichs mit im Wesentlichen rechteckigem Querschnitt der ersten Vertiefungen entspricht, und eine Höhe, die im Wesentlichen der Tiefe des Bereichs mit im Wesentlichen rechteckigem Querschnitt der ersten Vertiefungen entspricht, aufweisen.

Beim Bereich mit im Wesentlichen rechteckigem Querschnitt der ersten Vertiefungen ist dabei mit "Länge" die größere Seitenlänge des Querschnitts parallel zur Oberfläche des Trägers bezeichnet, mit "Breite" die entsprechende kleinere Seitenlänge. "Tiefe" bezeichnet hier die Ausdehnung dieses Bereichs in den Träger hinein.

Die Bezeichnungen "Länge" und "Breite" des Bereichs mit im Wesentlichen rechteckigem Querschnitt des Positionierungsmittels sind in Analogie zu den Bezeichnungen der Abmessung der ersten Vertiefungen zu verstehen. Der Bezeichnung "Höhe" beim Positioniermittels entspricht die Bezeichnung "Tiefe" bei der ersten Vertiefung.

Die Höhe des kreisförmigen Bereichs des Positioniermittels ist prinzipiell beliebig. Sie sollte allerdings mindestens 3 mm, vorzugsweise 5 mm betragen, um einen stabilen Form- und/oder Kraftschluss mit den ersten Vertiefungen zu gewährleisten. Allerdings darf sie nicht so groß sein, dass sie bei Einschub des Positioniermittels in die erste Vertiefung bis zum Anschlag über die gegenüberliegende Seite des Trägers hinausragt.

Die Tiefe des kreisförmigen Bereichs der ersten Vertiefung im Träger muss mindestens der Länge des kreisförmigen Bereichs der Positioniermittel entsprechen. Vorteilhafterweise reicht der kreisförmige Bereich der ersten Vertiefungen durch den Träger hindurch.

Die oben beschriebenen Ausgestaltungen der Erfindung können ferner derart ausgebildet sein, dass bei Einsatz der Positioniermittel bis zum Anschlag in die ersten Vertiefungen, d.h. bis die in Richtung Träger weisende Unterseite des im Wesentlichen rechteckigen Bereichs des Positioniermittels den Träger berührt, die Oberfläche des Trägers an der dem Präge- und/oder Stanzwerkzeug zugewandten Seite und die nach außen weisende Oberfläche der Positioniermittel eine im Wesentlichen plane Gesamtfläche bilden. Vorteil diese Weiterbildung ist, dass das Präge- und/oder Stanzwerkzeug direkt an die Oberfläche des Trägers angelegt oder anlegbar ist.

Die Ausgestaltungen können zweckmäßigerweise derart ausgebildet sein, dass die bis zum Anschlag in die ersten Vertiefungen des Trägers eingesetzten Positioniermittel in dem Träger durch Form- und/oder Kraftschluss der Bereiche mit rundem Querschnitt in Richtung parallel zur Oberfläche des Trägers fixiert sind. Dies bedeutet, dass die horizontale Position der Positioniermittel und damit des an ihnen befestigten Präge- und/oder Stanzwerkzeugs exakt definiert ist.

Vorteilhaft zur Befestigung der Positioniermittel ist, dass diese in einer Weiterbildung der Erfindung mit mindestens einem Innengewinde versehen sind. Dieses ist so angeordnet, dass es bei Einsatz der Positioniermittel in die ersten Vertiefungen von der dem Präge- und/oder Stanzwerkzeug zugewandten Seite des Trägers aus zugänglich ist. Vorzugsweise gehen diese Innengewinde durch die Positioniermittel hindurch.

Weiterhin ist es zweckmäßig, wenn als erste Befestigungsmittel Gewindeschrauben verwendet werden, deren Gewinde dem Innengewinde in den Positioniermitteln entsprechen. In einer weiteren Ausgestaltung der Erfindung sind die zweiten Vertiefungen des Trägers mit Innengewinden versehen. Diese können beispielsweise durch Einpressen von Metalleinsätzen mit entsprechendem Innengewinde in die zweiten Vertiefungen erzeugt werden.

Zweckmäßig ist hier die Verwendung von Gewindeschrauben als zweite Befestigungsmittel, deren Gewinde dem Innengewinde der zweiten Vertiefungen entsprechen.

In einer konkreten Ausgestaltung weisen die Innengewinde in den Positioniermitteln und in den zweiten Vertiefungen den gleichen Durchmesser auf. Insbesondere kann der Nenndurchmesser beider Innengewinde zwischen 1 mm und 8 mm, insbesondere bei 3 mm, liegen.

Eine weitere vorteilhafte Ausgestaltung der Erfindung besteht darin, dass die Querschnittsabmessungen der ersten und zweiten Durchführungen im Präge- und/oder Stanzwerkzeug im Wesentlichen größer sind als die Querschnittsabmessungen der durch die jeweiligen Durchführungen hindurchgeführten Bereiche der jeweils zugeordneten ersten und zweiten Befestigungsmittel.

Dadurch wird der Toleranzbereich der Befestigungsposition des Präge- und/oder Stanzwerkzeugs an dem Träger im Wesentlichen durch diese Querschnittsabmessungen bestimmt. Dies hat den Vorteil, dass der Toleranzbereich dadurch auf einfache Weise vorgegeben oder vorgebbar ist.

In einer Ausführungsform der Erfindung ist der Durchmesser der ersten und/oder der zweiten Durchführungen durch das Präge- und/oder Stanzwerkzeug zwischen 1 und 5 mm, insbesondere zwischen 2 bis 3 mm, vorzugsweise 2,5 mm, größer als der Gewindedurchmesser der jeweils zugeordneten Befestigungsmittel.

Eine Ausführungsform der Erfindung sieht vor, dass die Positioniermittel aus Metall, insbesondere Aluminium oder Stahl, oder aus Kunststoff bestehen.

Bevorzugt sind die Durchführungen durch das Präge- und/oder Stanzwerkzeug mit Laserstrahl oder Bohrer oder Fräser erzeugt. Ferner kann auch die Herstellung der Vertiefungen im Träger mit Laserstrahl oder Bohrer oder Fräser erfolgen.

Dieses eindeutige Zuordnung der Befestigungsstellen eines Trägers zu den Werkzeugen lässt dich auch für eine eindeutige Zuordnung auf mehreren Trägern einsetzen. Dadurch wird verhindert, dass ein Werkzeug auf einem falschen Träger angeordnet wird.

Zur Festlegung der Orientierung des Präge- und/oder Stanzwerkzeugs an der jeweiligen Befestigungsstelle an dem Träger ist es vorteilhaft, die Anordnung der Vertiefungen im Träger und entsprechend die Anordnung der dazugehörigen Durchführungen des Präge- und/oder Stanzwerkzeugs eindeutig vorzunehmen und dadurch die Befestigung des Werkzeugs nur in einer Orientierung zu ermöglichen.

In einer weitern vorteilhaften Ausgestaltung der Erfindung ist der Träger als Trägerplatte ausgeführt. Zweckmäßigerweise besteht er im Wesentlichen aus einem druckbeständigen Kunststoff oder Verbundwerkstoff, insbesondere Hartpapier- oder Glashartgewebe-Faserverbundwerkstoff (z.B. Pertinax ®) oder Verbundwerkstoff aus Kunstharz und Glasgewebe (z.B. Vetronit®), oder aus Metall, insbesondere Aluminium oder Stahl.

Bevorzugt ist der Träger bzw. die Trägerplatte und damit auch die gesamte Vorrichtung zum Prägen und/oder Stanzen dazu vorgesehen, in einer Präge- und/oder Stanzmaschine eine im Wesentlichen lineare Bewegung auszuführen, d.h. mit der Seite des Trägers, an der die Stanz- und/oder Rill- und oder Prägewerkzeugen angebracht und/oder wirksam sind, im Wesentlichen geradlinig auf das zu bearbeitende Werkstück zugefahren und - nach der Bearzeitung - wieder zurückgefahren zu werden.

In einer weiteren Ausgestaltung ist das Präge- und/oder Stanzwerkzeug einstückig, es kann im Wesentlichen aus Metall, insbesondere Messing oder Magnesium oder Aluminium oder Stahl, oder aus druckbeständigem Kunststoff bestehen.

In einer alternativen Ausgestaltung umfasst das Präge- und/oder Stanzwerkzeug eine Grundplatte und ein darauf angebrachtes Präge- und/oder Stanzmittel. Die Grundplatte kann im Wesentlichen aus einem druckbeständigen Kunststoff oder einem, insbesondere mehrlagigen, Verbundwerkstoff, insbesondere Hartpapier- oder Glashartgewebe-Faserverbundwerkstoff (z.B. Pertinax ®) oder Verbundwerkstoff aus Kunstharz und Glasgewebe (z.B. Vetronit®), oder aus Metall, insbesondere Aluminium oder Stahl, oder aus Holz bestehen. Das Präge- und/oder Stanzmittel kann aus Metall, insbesondere Messing oder Magnesium oder Aluminium oder Stahl, oder druckbeständigem Kunststoff oder einem, insbesondere mehrlagigen, Verbundwerkstoff, insbesondere Hartpapier- oder Glashartgewebe-Faserverbundwerkstoff (z.B. Pertinax ®) oder Verbundwerkstoff aus Kunstharz und Glasgewebe (z.B. Vetronit®), bestehen.

In einer zweckmäßigen Ausführungsform der Erfindung sind an dem Träger, an dem ein oder mehrere Präge- und/oder Stanzwerkzeuge befestigt oder befestigbar sind, auch Stanz- und/oder Rillelemente zum Stanzen und/oder Rillen eines Werkstücks, insbesondere aus Kartonage, eingesetzt oder einsetzbar. Dadurch entsteht eine Vorrichtung, die - eingesetzt in eine Stanz- und Prägemaschine - das Stanzen, Rillen und Prägen eines Werkstücks in einem Arbeitsgang ermöglicht.

Die beschriebenen Positioniermittel können als eigenständige Teile ausgeführt sein. Sie können aber auch als Komponenten des Präge- und/oder Stanzwerkzeugs ausgebildet sein.

Insgesamt wird mit diesen Ausgestaltungen eine Vorrichtung zum Prägen und/oder Stanzen eines Werkstücks mit einer variablen und dennoch leicht reproduzierbaren Befestigungsposition eines Präge- und/oder Stanzwerkzeugs an einem Träger geschaffen. Die hierfür verwendeten Positioniermittel sind flexibel einsetzbar, d.h. unabhängig von einem konkreten Präge- und/oder Stanzwerkzeug und unabhängig von einer bestimmten Befestigungsposition. Sie sind daher standardisierbar und somit auch einfach herstellbat.

Die Erfindung sieht gemäß Anspruch 6 ein Verfahren zum Anbringen und/oder Justieren mindestens eines Präge- und/oder Stanzwerkzeug an einem Träger einer Vorrichtung zum Prägen und/oder Stanzen eines Werkstücks, insbesondere aus Kattonage,
a) wobei die Vorrichtung zum Prägen und/oder Stanzen eines Werkstücks umfasst:
   a1) mindestens ein Präge- und/oder Stanzwerkzeug,
   a2) einen Träger für das mindestens eine Präge- und/oder Stanzwerkzeug,
   a3) mehrere erste Vertiefungen im Träger,
   a4) mehrere Positioniermittel,
   a5) wobei die Positioniermittel reversibel form- und/oder kraftschlüssig in die ersten Vertiefungen des Trägers eingesetzt oder einsetzbar sind,
   a6) wobei die Position des Präge- und/oder Stanzwerkzeug am Träger innerhalb eines vorgegebenen Toleranzbereiches mittels der in die ersten Vertiefungen im Träger eingesetzten Positioniermittel justierbar ist,
   a7) wobei zur Sicherstellung dieser Justierbarkeit der Position des Präge- und/oder Stanzwerkzeugs am Träger die in die ersten Vertiefungen im Träger eingesetzten Positioniermittel reversibel in beliebigen innerhalb eines vorgegebenen Toleranzbereichs liegenden Befestigungspositionen am Präge- und/oder Stanzwerkzeug befestigt oder befestigbar sind,
   a8) wobei die justierte Position des Präge- und/oder Stanzwerkzeug am Träger nach Abnahme des Präge- und/oder Stanzwerkzeug vom Träger bei einer erneuten Anbringung mittels der am Präge- und/oder Stanzwerkzeug befestigten Positioniermittel reproduzierbar ist, und
   a9) wobei zur Sicherstellung dieser Reproduzierbarkeit der justierten Position des Präge- und/oder Stanzwerkzeugs am Träger das Präge- und/oder Stanzwerkzeug mit den daran befestigten Positioniermitteln vom Träger abnehmbar und auch wieder in derselben durch das oder die Positioniermittel festgelegten Position auf den Träger montierbar ist;
   und
b) wobei das Verfahren folgende Schritte umfasst:
   b1) Einsetzen der Positioniermittel in mehrere erste Vertiefungen des Trägers,
   b2) Anbringung des Präge- und/oder Stanzwerkzeug an den in die ersten Vertiefungen eingesetzten Positioniermitteln, wobei das Präge- und/oder Stanzwerkzeug noch innerhalb des vorgegebenen Toleranzbereichs verschiebbar ist,
   b3) Einjustieren einer Position des Präge- und/oder Stanzwerkzeugs am Träger, insbesondere anhand weiterer am Träger angebrachter Werkzeuge und/oder anhand einer Probestanz- und/oder -Prägung, und Fixierung dieser Position durch Befestigung des Präge- und/oder Stanzwerkzeugs an den Positioniermitteln, wobei das Prägen- und/oder Stanzwerkzeug, insbesondere zur Lagerung, zusammen mit den daran befestigten Positioniermitteln vom Träger abnehmbar ist und die vorhergehende Position des Präge- und/oder Stanzwerkzeugs am Träger durch erneutes Einsetzen der am Präge- und/oder Stanzwerkzeug befestigten Positioniermittel in die ernsten Vertiefungen des Trägers reproduzierbar ist,
   b4) Durchführen einer Probestanzung und/oder Probeprägung und, soweit erforderlich oder gewünscht, Lösen der Fixierung der ursprünglichen Position des Präge- und/oder Stanzwerkzeugs am Träger und erneutes Vorgehen gemäß Schritt b3).

Die Vorteile dieses Verfahrens ergeben sich aus den vorstehenden Ausführungen zur Vorrichtung.

Gemäß einer Weiterbildung ist vorgesehen, dass obiger Schritt b3) zur Fixierung der einjustierten Position zusätzlich eine direkte reversible Befestigung des Präge- und/ oder Stanzwerkzeug am Träger umfasst.

Die Befestigung kann jeweils durch Schraubverbindungen erfolgen. Der Toleranzbereich wird dabei bestimmt durch die Abmessungen der Durchführungen für die Schrauben im Präge- und/oder Stanzwerkzeug und den entsprechenden Schraubendurchmesser.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Es zeigen:
- FIG 1: eine Draufsicht auf eine Vorrichtung zum Prägen und Stanzen,
- FIG 2: ein auf den Träger montiertes Prägewerkzeug (Vergrößerung aus FIG 1),
- FIG 3: ein nicht montiertes Prägewerkzeug,
- FIG 4: erste und zweite Vertiefungen im Träger (Vergrößerung aus FIG 1),
- FIG 5: eine dreidimensionale Ansicht des Positioniermittels aus zwei verschiedenen Blickwinkeln,
- FIG 6: eine Draufsicht auf ein am Träger befestigtes Prägewerkzeug,
- FIG 7: einen Schnitt entlang der Linie A-A in FIG 6 und
- FIG 8: einen Schnitt entlang der Linie B-B in FIG 6.

Einander entsprechende Teile sind in den FIG 1 bis 8 mit denselben Bezugszeichen versehen.

In FIG 1 ist ein Ausführungsbeispiel einer Vorrichtung zum Prägen und Stanzen 2 dargestellt. In die Schlitze eines Trägers, der hier als Trägerplatte 3 ausgeführt ist, sind mehrere Stanzelemente 4 zum Stanzen eines Werkstücks und Rillelemente 5 zum Rillen eines Werkstücks eingesetzt. Ferner ist ein Präge- und/oder Stanzwerkzeug zu sehen, das hier als reines Prägewerkzeug 6 ausgeführt ist und an die Trägerplatte 3 montiert ist. Zu erkennen sind außerdem mehrere erste Vertiefungen 7, zweite Vertiefungen 8 und in die Trägerplatte 3 eingesetzte Positioniermittel 9. In der Anbringung der ersten Vertiefungen 7 und zweiten Vertiefungen 8 ist dabei bewusst keine Regelmäßigkeit zu erkennen. Dadurch sollen die Durchführungen der über den jeweiligen Vertiefungen anbringbaren Präge- und/oder Stanzwerkzeuge individuell entsprechend den jeweiligen Vertiefungen angeordnet sein und somit eine verwechslungsfreie Montage verschiedener Präge- und/oder Stanzwerkzeuge auf der Trägerplatte sicherstellen. In FIG 1 ist ferner zu erkennen, dass die Stellen der Trägerplatte 3, an denen die Möglichkeit zur Anbringung von Präge- und/oder Stanzwerkzeugen besteht, als Absenkung 22 ausgebildet sind, d.h. sie sind durch Ausfräsung gegenüber der Trägerplattenoberfläche 21 abgesenkt, und zwar beispielsweise um etwa 2,5 mm.

FIG 2 zeigt als vergrößerte Ausschnittsdarstellung von FIG 1 das auf die Trägerplatte 3 montierte Prägewerkzeug 6. Das Prägewerkzeug 6 ist im dargestellten Beispiel von in der Trägerplatte 3 eingesetzten Rillelementen 5 umgeben. Das Prägewerkzeug 6 setzt sich zusammen aus einer Grundplatte 10 und einem darauf angebrachten Prägemittel 11. Das Prägewerkzeug 6 ist über erste Durchführungen (nicht dargestellt) und über erste Befestigungsmittel, hier erste Schrauben 12, mit Positioniermitteln 9 (in FIG 2 nicht dargestellt, siehe FIG 7 und FIG 8) verbunden. Die ersten Schrauben 12 sind mit ersten Beilagscheiben 13 versehen. Ferner ist das Prägewerkzeug 6 über zweite Befestigungsmittel, hier zweite Schrauben 14, an der Trägerplatte 3 befestigt. Die zweiten Schrauben 14 unterscheiden sich in ihrer Farbe (in FIG 2 schwarz dargestellt) von den ersten Schrauben 12 (in FIG 2 weiß dargestellt). Die zweiten Schrauben 14 sind mit zweiten Beilagscheiben 15 versehen.

FIG 3 zeigt ein weiteres Prägewerkzeug 16 im unmontierten Zustand, ohne angebrachte Positioniermittel. Dieses Prägewerkzeug 16 entspricht in seinem Aufbau dem Prägewerkzeug 6 aus FIG 1 und FIG 2, es setzt sich aus einer Grundplatte 17 und einem darauf angebrachten Prägemittel 18 zusammen. Zu sehen sind hier die ersten Durchführungen 19 und die zweiten Durchführungen 20, die hier identisch ausgebildet sind. Die ersten Durchführungen dienen der Befestigung der Positioniermittel am Prägewerkzeug, die zweiten Durchführungen der Befestigung des Positionierwerkzeugs an der Trägerplatte (beides in FIG 3 nicht dargestellt). Die ersten Durchführungen 19 und die zweiten Durchführungen 20 im Prägewerkzeug 16 sind an anderen Stellen des Prägewerkzeugs angebracht als die Durchführungen im Prägewerkzeug 6 aus FIG 1 und FIG 2. Im Prägewerkzeug 6 befinden sich die ersten und zweiten Durchführungen an den Stellen, an denen die ersten Schrauben 12 bzw. die zweiten Schrauben 14 zu sehen sind. Durch diese unterschiedliche Anordnung der Durchführung können die Prägewerkzeuge 6 und 16 nur an den für sie bestimmten Montageorten an der Trägerplatte 3 angebracht werden, ein Vertauschen ist nicht möglich. Außerdem erlaubt die Anordnung der Durchführungen bei beiden Prägewerkzeugen 6 und 16 die Anbringung auf der Trägerplatte 3 nur in einer Orientierung. Dadurch wird ein verdrehtes Anbringen des Prägewerkzeugs, beispielsweise um 180°, verhindert.

FIG 4 zeigt als vergrößerte Ausschnittsdarstellung von FIG 1 erste Vertiefungen 7, zweite Vertiefungen 8 sowie in erste Vertiefungen 7 eingesetzte Positioniermittel 9. Zu sehen ist die in die Trägerplattenoberfläche 21 eingefräste Absenkung 22 des Bereichs der Trägerplatte 3, an dem Präge- und/oder Stanzwerkzeuge angebracht werden können. Ferner ist die konkrete Ausführung der ersten Vertiefungen 7 mit einem Bereich mit im Wesentlichem rechteckigem Querschnitt 23 zu erkennen, wobei die Ecken 25 des Rechtecks 24 abgerundet sind. Ein Bereich mit kreisförmigem Querschnitt 26, der durch die Trägerplatte hindurch reicht (nicht dargestellt), schließt an den Bereich mit rechteckigem Querschnitt 23 an. Zu sehen ist, dass der Querschnitt parallel zur Trägerplattenoberfläche 21 des Bereichs mit im Wesentlichen rechteckigem Querschnitt 23 den Querschnitt parallel zur Trägerplattenoberfläche 21 des Bereichs mit kreisförmigem Querschnitt 26 überdeckt.

In FIG 4 ist ferner zu sehen, dass die zweiten Vertiefungen 8 im hier dargestellten Ausführungsbeispiel mit einem kreisförmigen Querschnitt ausgebildet sind. In die zweiten Vertiefungen 8 sind Gewinde 27 durch in die zweiten Vertiefungen 8 eingepresste Metalleinsätze 28 eingebracht. Diese Gewinde 27 dienen der Aufnahme der zweiten Schrauben 14 und damit der Befestigung eines Präge- und/oder Stanzwerkzeugs 6, 16, 34 an der Trägerplatte 3.

Weiterhin ist in FIG 4 dargestellt, dass die Positioniermittel 9 in die ersten Vertiefungen 7 der Trägerplatte 3 eingesetzt sind. Dabei ergibt sich ein Formschluss und/oder Kraftschluss (nicht dargestellt) zwischen den Positioniermitteln 9 und den ersten Vertiefungen 7, so dass die Positioniermittel 9 in horizontaler Richtung, d.h. parallel zur Trägerplattenoberfläche 21, fixiert sind. In FIG 4 ist ferner zu sehen, dass in die Positioniermittel 9 Innengewinde 29 eingebracht sind, die durch die Positioniermittel 9 hindurchgehen (vgl. FIG 5). Dieses Innengewinde 29 dienen der Aufnahme der ersten Schrauben 14 und damit der Befestigung der Positioniermittel 9 an einem Präge- und/oder Stanzwerkzeug 6, 16, 34. Im dargestellten Ausführungsbeispiel entsprechen die Innengewinde 29 in den Positioniermitteln 9 den Gewinden 27 in den zweiten Vertiefungen 8.

Eine konkrete Ausbildung der Positioniermittel 9 ist in FIG 5 aus zwei verschiedenen Blickrichtungen dargestellt. Zu erkennen ist, dass sich die Positioniermittel 9 aus einem Bereich mit im Wesentlichen rechteckigen Querschnitt 30 und aus einem Bereich mit kreisförmigem Querschnitt 31 zusammensetzen. Das Rechteck 32 der Positioniermittel 9 ist an seinen Schmalseiten 33 nach außen gewölbt. Dabei sind die Abmessungen der Positioniermittel 9 so gewählt, dass sie sich in die ersten Vertiefungen 7 einsetzen lassen und bei vollständigem Einsatz bis zum Anschlag mit der Absenkung 22 eine plane Oberfläche bilden (vgl. FIG 4). In FIG 4 ist dabei zu sehen, dass die Länge a des Bereichs mit im Wesentlichen rechteckigem Querschnitt 30 des Positioniermittels 9 kleiner ist als die Länge b des Bereichs mit im Wesentlichen rechteckigem Querschnitt 23 der ersten Vertiefungen 7. Dadurch wird ein einfaches Herausnehmen der Positioniermittel 9 aus den ersten Vertiefungen 7 ermöglicht. Die Breite c des Bereichs mit im Wesentlichen rechtekkigem Querschnitt 30 des Positioniermittels 9 und die Breite d des Bereichs mit im Wesentlichen rechteckigem Querschnitt 23 der ersten Vertiefungen 7 sind im Wesentlichen gleich groß.

FIG 6 zeigt die Draufsicht auf ein weiteres Prägewerkzeug 34, das einstückig ausgeführt ist, d.h. nicht zweigeteilt aus einer Grundplatte mit darauf angebrachtem Prägemittel besteht. Die Befestigung dieses Prägewerkzeugs 34 an der Trägerplatte 3 ist anhand der Schnittzeichnungen FIG 7 und FIG 8 entlang der Schnittlinien A-A bzw. B-B dargestellt.

Zu sehen ist eine Absenkung 22 der Trägerplatte 3 in dem Bereich, in dem Präge- und/oder Stanzwerkzeuge an die Trägerplatte montiert werden können, gegenüber der Trägerplattenoberfläche 21. Ferner ist zu erkennen, wie das Positioniermittel 9 in die erste Vertiefung 7 eingesetzt ist. Der Bereich mit kreisförmigem Querschnitt 31 des Positioniermittels 9 ist formschlüssig und/oder kraftschlüssig mit dem Bereich mit kreisförmigem Querschnitt 26 der ersten Vertiefung 27 verbunden. Der Bereich mit im Wesentlichen rechteckigem Querschnitt 30 des Positioniermittels 9 ist bis zum Anschlag, d.h. bis seine Unterseite 36 die Trägerplatte 3 in der ersten Vertiefung 7 berührt, in den Bereich mit im Wesentlichen rechteckigem Querschnitt 23 der ersten Vertiefungen 7 eingeführt. Das Positioniermittel 9 bildet mit der Absenkung 22 eine plane Oberfläche, an der das einstückige Prägewerkzeug 34 anliegt.

Das Positioniermittel 9 ist über die erste Durchführung 19 des Prägewerkzeugs 34 mit einer ersten Schraube 12 am Prägewerkzeug 34 befestigt. An der ersten Schraube 12 ist eine erste Beilagscheibe 13 angebracht. Das Prägewerkzeug 34 ist über die zweite Durchführung 20 mit der zweiten Schraube 14 an der zweiten Vertiefung 8 der Trägerplatte 3 befestigt. An der zweiten Schraube 14 ist eine zweite Beilagscheibe 15 angebracht. Die erste Beilagscheibe 13 und die zweite Beilagscheibe 15 sind identische ausgebildet.

Die erste Schraube 12 und die zweite Schraube 14 versinken, wenn sie bis zum Anschlag in die jeweiligen Gewinde eingedreht sind, vollständig in den Vertiefungen 35 des Prägewerkzeugs 34. Dadurch ist sichergestellt, dass die Schraubköpfe den Prägevorgang nicht behindern.

FIG 7 zeigt, dass die ersten Vertiefungen 7 und die zweiten Vertiefungen 8 durch die Trägerplatte 3 hindurchgehen.

In FIG 7 ist ferner zu erkennen, dass der Durchmesser der ersten Durchführung 19 im Prägewerkzeug 34 deutlich größer ist als der Gewindedurchmesser der ersten Schraube 12. Gleiches gilt - im konkreten Ausführungsbeispiel sogar bei identischen Abmessungen - für den Durchmesser der zweiten Durchführung 20 im Prägewerkzeug 34 und den Gewindedurchmesser der zweiten Schraube 14. Dadurch sind die Schrauben 12 bzw. 14 in Relation zu den Durchführungen 19 bzw. 20 horizontal, d.h. parallel zur Trägerplattenoberfläche 21, beweglich. Hieraus ergibt sich die Variabilität der exakten Befestigungsposition des Prägewerkzeugs 34 auf der Trägerplatte 3.

Die einmal einjustierte Position des Präge- und/oder Stanzwerkzeugs 6, 16, 34 auf der Trägerplatte 3 lässt sich dadurch speichern, dass diese Position zunächst durch Festdrehen der zweiten Schrauben 14 festgelegt wird. Dadurch ist das Präge- und/oder Stanzwerkzeug 34 über die zweiten Durchführungen 20 fest an die zweiten Vertiefungen 8 des Trägers 3 montiert. Die eigentliche Speicherung der Position, die die exakte Wiederherstellung dieser Position nach einer Abnahme des Werkzeugs 34 vom Träger 3 ermöglicht, erfolgt durch anschließendes Festdrehen der ersten Schrauben 12. Dadurch werden die in die ersten Vertiefungen 7 eingesetzten Positioniermittel 9 an dem Präge- und/oder Stanzwerkzeug 6, 16, 34 befestigt. Das Präge- und/oder Stanzwerkzeug 6, 16, 34 lässt sich nunmehr vom Träger 3 abnehmen durch Lösen der zweiten Schrauben 14. Da die Positioniermittel 9 weiterhin fest über die ersten Schrauben 12 mit dem Präge- und/oder Stanzwerkzeug 6, 16, 34 verbunden sind, werden diese dabei aus den ersten Vertiefungen 7 herausgenommen. Bei der erneuten Montage des Präge- und/oder Stanzwerkzeugs 6, 16, 34 an der Trägerplatte 3 wird die ursprüngliche Position durch das Einführen der am Präge- und/oder Stanzwerkzeug 6, 16, 34 befestigten Positioniermittel 9 in die ersten Vertiefungen 7 der Trägerplatte 3 reproduziert. Die erneute Befestigung des Präge- und/oder Stanzwerkzeugs 6, 16, 34 am Träger 3 erfolgt wiederum durch Festdrehen der zweiten Schrauben 14.

### Bezugszeichenliste

- 2: Vorrichtung zum Prägen und/oder Stanzen
- 3: Träger(platte)
- 4: Stanzelement
- 5: Rillelement
- 6: Prägewerkzeug
- 7: erste Vertiefung
- 8: zweite Vertiefung
- 9: Positioniermittel
- 10: Grundplatte
- 11: Prägemittel
- 12: Erste Schraube
- 13: Erste Beilagscheibe
- 14: Zweite Schraube
- 15: Zweite Beilagscheibe
- 16: Weiteres Prägewerkzeug
- 17: Grundplatte
- 18: Prägemittel
- 19: Erste Durchführung
- 20: Zweite Durchführung
- 21: Trägerplattenoberfläche
- 22: Absenkung
- 23: Bereich mit im Wesentlichen rechteckigem Querschnitt (erste Ver tiefung 7)
- 24: Rechteck (zu 23)
- 25: abgerundete Ecke des Rechtecks 24
- 26: Bereich mit kreisförmigem Querschnitt (erste Vertiefung 7)
- 27: Gewinde (zweite Vertiefung 8)
- 28: Metalleinsatz
- 29: Innengewinde (Positioniermittel 9)
- 30: Bereich mit im Wesentlichen rechteckigem Querschnitt (Positioniermittel 9)
- 31: Bereich mit kreisförmigem Querschnitt (Positioniermittel 9)
- 32: Rechteck (zu 30)
- 33: Schmalseite des Rechtecks 32
- 34: weiteres, einstückiges Prägewerkzeug
- 35: Vertiefung im Prägewerkzeug 34
- 36: Unterseite des Bereichs 30

- a: Länge des Rechtecks 32
- b: Länge des Rechtecks 24
- c: Breite des Rechtecks 32
- d: Breite des Rechtecks 24

## Patentansprüche

1. Vorrichtung zum Prägen und/oder Stanzen (2) eines Werkstücks, insbesondere aus Kartonage,
a) mit mindestens einem Präge- und/oder Stanzwerkzeug (6, 16, 34),
b) mit einem Träger (3) für das mindestens eine Präge- und/oder Stanzwerkzeug (6, 16, 34),
c) mit mehreren ersten Vertiefungen (7) im Träger (3),
d) mit mehreren Positioniermitteln (9),
e) bei der die Positioniermittel (9) reversibel form- und/oder kraftschlüssig in die ersten Vertiefungen (7) des Trägers (3) eingesetzt oder einsetzbar sind,
f) bei der die Position des Präge- und/oder Stanzwerkzeug (6, 16, 34) am Träger (3) innerhalb eines vorgegebenen Toleranzbereiches mittels der in die ersten Vertiefungen (7) im Träger (3) eingesetzten Positioniermittel (9) justierbar ist,
g) wobei zur Sicherstellung dieser Justierbarkeit der Position des Präge- und/oder Stanzwerkzeugs (6, 16, 34) am Träger (3) die in die ersten Vertiefungen (7) im Träger (3) eingesetzten Positioniermittel (9) reversibel in beliebigen innerhalb eines vorgegebenen Toleranzbereichs liegenden Befestigungspositionen am Präge- und/oder Stanzwerkzeug (6, 16, 34) befestigt oder befestigbar sind,
h) bei der die justierte Position des Präge- und/oder Stanzwerkzeug (6, 16, 34) am Träger (3) nach Abnahme des Präge- und/oder Stanzwerkzeug (6, 16, 34) vom Träger (3) bei einer erneuten Anbringung mittels der am Präge- und/oder Stanzwerkzeug (6, 16, 34) befestigten Positioniermittel (9) reproduzierbar ist,
i) wobei zur Sicherstellung dieser Reproduzierbarkeit der justierten Position des Präge- und/oder Stanzwerkzeugs (6, 16, 34) am Träger (3) das Präge- und/oder Stanzwerkzeug (6, 16, 34) mit den daran befestigten Positioniermitteln (9) vom Träger (3) abnehmbar und auch wieder in derselben durch das oder die Positioniermittel (9) festgelegten Position auf den Träger (3) montierbar ist,
j) mit mehreren zweiten Vertiefungen (8) im Träger (3),
k) bei der die zweiten Vertiefungen (8) des Trägers (3) die Montagestellen zum reversiblen Befestigen des Präge- und/oder Stanzwerkzeugs (6, 16, 34) am Träger (3) bilden,
l) mit ersten Durchführungen (19) im Präge- und/oder Stanzwerkzeug (6, 16, 34) an den Stellen, die in Befestigungsposition des Präge- und/oder Stanzwerkzeugs (6, 16, 34) an dem Träger (3) über den ersten Vertiefungen (7) des Trägers (3) liegen,
m) mit zweiten Durchführungen (20) im Präge- und/oder Stanzwerkzeug (6, 16, 34) an den Stellen, die in Befestigungsposition des Präge- und/oder Stanzwerkzeugs (6, 16, 34) an dem Träger (3) über den zweiten Vertiefungen (8) des Trägers (3) liegen,
n) mit ersten Befestigungsmitteln (12) zur Befestigung der Positioniermittel (9) an den ersten Durchführungen (19) des Präge- und/oder Stanzwerkzeugs (6, 16, 34), und
o) mit zweiten Befestigungsmitteln (14) zur Befestigung des Präge- und/oder Stanzwerkzeugs (6, 16, 34) über die zweiten Durchführungen (20) des Präge- und/oder Stanzwerkzeugs (6, 16, 34) und über die zweiten Vertiefungen (8) des Trägers (3) an dem Träger (3),
**dadurch gekennzeichnet, dass**
p) auf dem Träger (3) mehrere Präge- und/oder Stanzwerkzeug (6, 16, 34) befestigt oder befestigbar sind und die jeweilige Befestigungsstelle verschiedener Präge- und/oder Stanzwerkzeuge (6, 16, 34) auf dem Träger (3) durch unterschiedliche Anordnung der Vertiefungen (7, 8) im Träger (3), insbesondere der ersten Vertiefungen (7), und eine entsprechende Anordnung der dazugehörigen Durchführungen (19, 20) des jeweiligen Präge- und/oder Stanzwerkzeugs (6, 16, 34) eindeutig vorgegeben und nicht verwechselbar ist.

2. Vorrichtung nach Anspruch 1,
bei der die Außenform und die Außenabmessungen der Positioniermittel (9) zumindest teilweise der Form und den Abmessungen der ersten Vertiefungen (7) des Trägers (3) entsprechen und/oder
bei der die ersten Vertiefungen (7) im Träger (3) und die Positioniermittel (9) jeweils Bereiche mit unterschiedlichem Querschnitt umfassen, insbesondere die ersten Vertiefungen (7) an der dem Präge- und/oder Stanzwerkzeug (6, 16, 34) zugewandten Oberfläche des Trägers einen ersten Bereich mit im Wesentlichen rechteckigem Querschnitt (23) und daran anschließend einen zweiten Bereich mit kreisförmigem Querschnitt (26), der vollständig vom Querschnitt des ersten Bereichs überdeckt wird, und die Positioniermittel (9) einen ersten Bereich mit im Wesentlichen rechteckigem Querschnitt (30) und daran anschließend einen zweiten Bereich mit kreisförmigem Querschnitt (31), der vollständig vom Querschnitt des ersten Bereichs überdeckt wird, aufweisen, wobei vorzugsweise die Querschnittsabmessungen (Länge, Breite) des Bereichs mit im Wesentlichen rechteckigem Querschnitt (23) bei den ersten Vertiefungen (7) in mindestens einer Richtung größer sind als die entsprechenden Abmessungen des Bereichs mit im Wesentlichen rechteckigem Querschnitt (30) der Positioniermittel (9).

3. Vorrichtung nach Anspruch 2, bei der bei Einsatz der Positioniermittel (9) bis zum Anschlag in die ersten Vertiefungen (7) die Oberfläche des Trägers (3) an der dem Präge- und/oder Stanzwerkzeug (6, 16, 34) zugewandten Seite und die nach außen weisende Oberfläche der Positioniermittel (9) eine im Wesentlichen plane Gesamtfläche bilden und/oder bei der die bis zum Anschlag in die ersten Vertiefungen (7) des Trägers (3) eingesetzten Positioniermittel (9) in dem Träger (3) durch Form- und/oder Kraftschluss der Bereiche mit kreisförmigem Querschnitt (26, 31) in Richtung parallel zur Oberfläche des Trägers fixiert sind.

4. Vorrichtung nach einem der Ansprüche 1 bis 3, bei der die Querschnittsabmessungen der ersten Durchführungen (19) und zweiten Durchführungen (20) im Präge- und/oder Stanzwerkzeug (6, 16, 34) im Wesentlichen größer sind als die Querschnittsabmessungen der durch die jeweiligen Durchführungen (19, 20) hindurchgeführten Bereiche der jeweils zugeordneten ersten Befestigungsmittel (12) und zweiten Befestigungsmittel (14).

5. Vorrichtung nach einem der Ansprüche 1 bis 4, bei der die Orientierung eines Präge- und/oder Stanzwerkzeugs (6, 16, 34) an dem Träger (3) eindeutig durch entsprechende Anordnung der Vertiefungen (7, 8) im Träger (3) und eine entsprechende Anordnung der dazugehörigen Durchführungen (19, 20) des Präge- und/oder Stanzwerkzeugs (6, 16, 34) festgelegt ist.

6. Verfahren zum Anbringen und/oder Justieren mindestens eines Präge- und/oder Stanzwerkzeug (6, 16, 34) an einem Träger (3) einer Vorrichtung zum Prägen und/oder Stanzen (2) eines Werkstücks, insbesondere aus Kartonage,
a) wobei die Vorrichtung zum Prägen und/oder Stanzen (2) eines Werkstücks umfasst:
a1) mindestens ein Präge- und/oder Stanzwerkzeug (6, 16, 34),
a2) einen Träger (3) für das mindestens eine Präge- und/oder Stanzwerkzeug (6, 16, 34),
a3) mehrere erste Vertiefungen (7) im Träger (3),
a4) mehrere Positioniermittel (9),
a5) wobei die Positioniermittel (9) reversibel form- und/oder kraftschlüssig in die ersten Vertiefungen (7) des Trägers (3) eingesetzt oder einsetzbar sind,
a6) wobei die Position des Präge- und/oder Stanzwerkzeug (6, 16, 34) am Träger (3) innerhalb eines vorgegebenen Toleranzbereiches mittels der in die ersten Vertiefungen (7) im Träger (3) eingesetzten Positioniermittel (9) justierbar ist,
a7) wobei zur Sicherstellung dieser justierbarkeit der Position des Präge- und/oder Stanzwerkzeugs (6, 16, 34) am Träger (3) die in die ersten Vertiefungen (7) im Träger, (3) eingesetzten Positioniermittel (9) reversibel in beliebigen innerhalb eines vorgegebenen Toleranzbereichs liegenden Befestigungspositionen am Präge- und/oder Stanzwerkzeug (6, 16, 34) befestigt oder befestigbar sind,
a8) wobei die justierte Position des Präge- und/oder Stanzwerkzeug (6, 16, 34) am Träger (3) nach Abnahme des Präge- und/oder Stanzwerkzeug (6, 16, 34) vom Träger (3) bei einer erneuten Anbringung mittels der am Präge- und/oder Stanzwerkzeug (6, 16, 34) befestigten Positioniermittel (9) reproduzierbar ist, und
a9) wobei zur Sicherstellung dieser Reproduzierbarkeit der justierten Position des Präge- und/oder Stanzwerkzeugs (6, 16, 34) am Träger (3) das Präge- und/oder Stanzwerkzeug (6, 16, 34) mit den daran befestigten Positioniermitteln (9) vom Träger (3) abnehmbar und auch wieder in derselben durch das oder die Positioniermittel (9) festgelegten Position auf den Träger (3) montierbar ist; und
b) **dadurch gekennzeichnet, dass** das Verfahren folgende Schritte umfasst:
b1) Einsetzen der Positioniermittel (9) in mehrere erste Vertiefungen (7) des Trägers (3),
b2) Anbringung des Präge- und/oder Stanzwerkzeugs (6, 16, 34) an den in die ersten Vertiefungen (7) eingesetzten Positioniermitteln (9), wobei das Präge- und/oder Stanzwerkzeug (6, 16, 34) noch innerhalb des vorgegebenen Toleranzbereichs verschiebbar ist,
b3) Einjustieren einer Position des Präge- und/oder Stanzwerkzeugs (6, 16, 34) am Träger (3), insbesondere anhand weiterer am Träger angebrachter Werkzeuge (4, 5) und/oder anhand einer Probestanz- und/oder -prägung, und Fixierung dieser Position durch Befestigung des Präge- und/oder Stanzwerkzeugs (6, 16, 34) an den Positioniermitteln (9), wobei das Präge- und/oder Stanzwerkzeugs (6, 16, 34), insbesondere zur Lagerung, zusammen mit den daran befestigten Positioniermitteln (9) vom Träger (3) abnehmbar ist und die vorhergehende Position des Präge- und/oder Stanzwerkzeugs (6, 16, 34) am Träger (3) durch erneutes Einsetzen der am Präge- und/oder Stanzwerkzeugs (6, 16, 34) befestigten Positioniermittel (9) in die ersten Vertiefungen (7) des Trägers (3) reproduzierbar ist,
b4) Durchführen einer Probestanzung und/oder Probeprägung und, soweit erforderlich oder gewünscht, Lösen der Fixierung der ursprünglichen Position des Präge- und/oder Stanzwerkzeugs (6, 16, 34) am Träger (3) und erneutes Vorgehen gemäß Schritt b3).

7. Verfahren nach Anspruch 6, bei dem Schritt b3) zur Fixierung der einjustierten Position zusätzlich eine direkte reversible Befestigung des Präge- und/oder Stanzwerkzeugs (6, 16, 34) am Träger (3) umfasst.

## Claims

1. Device for stamping and/or punching (2) a workpiece, in particular out of cardboard packaging,
a) with at least one stamping and/or punching tool (6, 16, 34),
b) with a mount (3) for the at least one stamping and/or punching tool (6,16, 34),
c) with a plurality of first recesses (7) in the mount (3),
d) with a plurality of positioning means (9),
e) wherein the positioning means (9) are or can be positively and/or non-positively inserted reversibly in the first recesses (7) of the mount (3),
f) wherein the position of the stamping and/or punching tool (6, 16, 34) on the mount (3) can be adjusted within a predefined tolerance range by means of the positioning means (9) inserted in the first recesses (7) in the mount (3),
g) wherein, to ensure the adjustability of the position of the stamping and/or punching tool (6, 16, 34) on the mount (3), the positioning means (9) inserted in the first recesses (7) in the mount (3) are or can be fixed reversibly in any fixing position on the stamping and/or punching tool (6, 16, 34) lying within a predefined tolerance range,
h) wherein the adjusted position of the stamping and/or punching tool (6,16, 34) on the mount (3) can be reproduced after removal of the stamping and/or punching tool (6, 16, 34) from the mount (3) with any renewed attachment, by means of the positioning means (9) fixed to the stamping and/or punching tool (6, 16, 34),
i) wherein, to ensure this reproducibility of the adjusted position of the stamping and/or punching tool (6, 16, 34) on the mount (3), the stamping and/or punching tool (6, 16, 34) with the positioning means (9) fixed thereto can be removed from the mount (3) and also remounted in the same position on the mount (3) as determined by the one or more positioning means (9),
j) with a plurality of second recesses (8) in the mount (3),
k) wherein the second recesses (8) of the mount (3) form the mounting points for the reversible fixing of the stamping and/or punching tool (6, 16, 34) on the mount (3),
l) with first passages (19) in the stamping and/or punching tool (6, 16, 34) at the points which lie in a fixing position of the stamping and/or punching tool (6, 16, 34) on the mount (3) above the first recesses (7) of the mount (3),
m) with second passages (20) in the stamping and/or punching tool (6, 16, 34) at the points which lie in a fixing position of the stamping and/or punching tool (6, 16, 34) on the mount (3) above the second recesses (8) of the mount (3),
n) with first fixing means (12) for fixing the positioning means (9) on the first passages (19) of the stamping and/or punching tool (6, 16, 34), and
o) with second fixing means (14) for fixing the stamping and/or punching tool (6, 16, 34) above the second passages (20) of the stamping and/or punching tool (6, 16, 34) and above the second recesses (8) of the mount (3) on the mount (3),
**characterised in that**
p) a plurality of stamping and/or punching tools (6, 16, 34) are or can be fixed on the mount (3) and the particular fixing point of different stamping and/or punching tools (6, 16, 34) on the mount (3) is clearly predefined and cannot be confused through varying arrangement of the recesses (7, 8) in the mount (3), in particular the first recesses (7), and through a corresponding arrangement of the associated passages (19, 20) of the particular stamping and/or punching tool (6, 16,34).

2. Device according to Claim 1,
wherein the external shape and the external dimensions of the positioning means (9) correspond at least partially with the shape and external dimensions of the first recesses (7) of the mount (3) and/or
wherein the first recesses (7) in the mount (3) and the positioning means (9) each comprise areas with a different cross section, in particular the first recesses (7) on the surface of the mount facing the stamping and/or punching tool (6, 16, 34) have a first area with a substantially rectangular cross section (23) and, adjacent to this, a second area with a circular cross section (26), which is overlaid completely by the cross section of the first area, and the positioning means (9) have a first area with a substantially rectangular cross section (30) and, adjacent to this, a second area with a circular cross section (31), which is overlaid completely by the cross section of the first area, wherein preferably the dimensions of cross section (length, width) of the area with the substantially rectangular cross section (23) are larger for the first recesses (7) in at least one direction than the corresponding dimensions of the area of the positioning means (9) with a substantially rectangular cross section (30).

3. Device according to Claim 2, wherein, upon insertion of the positioning means (9) right down into the first recesses (7), the surface of the mount (3) on the side facing the stamping and/or punching tool (6, 16, 34) and the outward pointing surface of the positioning means (9) form a substantially flat overall area and/or wherein the positioning means (9) inserted right down into the first recesses (7) of the mount (3) are fixed in the mount (3) through positive and/or non-positive connection of the areas with a circular cross section (26, 31) in a direction parallel to the surface of the mount.

4. Device according to according to one of the Claims 1 to 3, wherein the cross sectional dimensions of the first passages (19) and second passages (20) in the stamping and/or punching tool (6, 16, 34) are substantially larger than the cross sectional dimensions formed through the particular passages (19, 20) of the first fixing means (12) and the second fixing means (14) assigned in each case.

5. Device according to one of the Claims 1 to 4, wherein the orientation of a stamping and/or punching tool (6, 16, 34) on the mount (3) is clearly defined by appropriate arrangement of the recesses (7, 8) in the mount (3) and appropriate arrangement of the associated passages (19, 20) in the stamping and/or punching tool (6, 16, 34).

6. Method of attachment and/or adjustment of at least one stamping and/or punching tool (6, 16, 34) on a mount (3) of a device for stamping and/or punching (2) a workpiece, in particular out of cardboard packaging,
a) wherein the device for stamping and/or punching (2) a workpiece comprises:
a1) at least one stamping and/or punching tool (6, 16, 34),
a2) a mount (3) for the at least one stamping and/or punching tool (6, 16, 34),
a3) a plurality of first recesses (7) in the mount (3),
a4) a plurality of positioning means (9),
a5) wherein the positioning means (9) are or can be positively and/or non-positively inserted reversibly in the first recesses (7) of the mount (3),
a6) wherein the position of the stamping and/or punching tool (6, 16, 34) on the mount (3) can be adjusted within a predefined tolerance range by means of the positioning means (9) inserted in the first recesses (7) in the mount (3),
a7) wherein, to ensure the adjustability of the position of the stamping and/or punching tool (6, 16, 34) on the mount (3), the positioning means (9) inserted in the first recesses (7) in the mount (3) are or can be fixed reversibly in any fixing position on the stamping and/or punching tool (6, 16, 34) lying within a predefined tolerance range,
a8) wherein the adjusted position of the stamping and/or punching tool (6,16, 34) on the mount (3) can be reproduced after removal of the stamping and/or punching tool (6, 16, 34) from the mount (3) with any renewed attachment, by means of the positioning means (9) fixed to the stamping and/or punching tool (6, 16, 34),
a9) wherein, to ensure this reproducibility of the adjusted position of the stamping and/or punching tool (6, 16, 34) on the mount (3), the stamping and/or punching tool (6, 16, 34) with the positioning means (9) fixed thereto can be removed from the mount (3) and also remounted in the same position on the mount (3) as determined by the one or more positioning means (9); and
b) **characterised in that** the method comprises the following steps:
b1) insertion of the positioning means (9) in a plurality of first recesses (7) of the mount (3),
b2) attachment of the stamping and/or punching tool (6, 16, 34) to the positioning means (9) inserted in the first recesses (7), wherein the stamping and/or punching tool (6, 16, 34) can still be displaced within the predefined tolerance range,
b3) adjustment of a position of the stamping and/or punching tool (6, 16, 34) on the mount (3), in particular by means of further tools (4, 5) accommodated on the mount and/or by means of a test punching and/or stamping, and fixing of this position by fixing the stamping and/or punching tool (6, 16, 34) to the positioning means (9), wherein the stamping and/or punching tool (6, 16, 34), together with the positioning means (9) fixed thereto, can be removed from the mount (3), in particular for storage, and the previous position of the stamping and/or punching tool (6, 16, 34) on the mount (3) can be reproduced by renewed insertion of the positioning means (9) fixed to the stamping and/or punching tool (6, 16, 34) in the first recesses (7) of the mount (3),
b4) implementation of a test punching and/or test stamping and, where necessary or desired, detachment of the stamping and/or punching tool (6, 16, 34) on the mount (3) from its initial position and renewed procedure in accordance with step b3).

7. Method according to Claim 6, wherein step b3) for fixing the adjusted position comprises a direct reversible fixing of the stamping and/or punching tool (6, 16, 34) on the mount (3).

## Revendications

1. Dispositif de gaufrage et/ou de découpage de pièce (2), en particulier en cartonnage,
a) avec au moins un outil de gaufrage et/ou de découpage de pièce (6, 16, 34),
b) avec un support (3) pour au moins un outil de gaufrage et/ou de découpage de pièce (6, 16, 34),
c) avec plusieurs premières cavités (7) situées dans le support (3),
d) avec plusieurs moyens de positionnement (9),
e) dans lequel les moyens de positionnement (9) sont ou peuvent être introduits dans les premières cavités (7) du support (3) de manière réversible par concordance de forme et/ou de force,
f) dans lequel la position de l'outil de gaufrage et/ou de découpage de pièce (6, 16, 34) sur le support (3) à l'intérieur d'une zone de tolérance prescrite peut être ajustée à l'aide des moyens de positionnement introduits dans les premières cavités (7) situées sur le support (3),
g) pour assurer cette ajustage de la position de l'outil de gaufrage et/ou de découpe de pièce (6, 16, 34) sur le support (3) les moyens de positionnement (9) introduits dans les premières cavités (7) dans le support (3) étant ou pouvant être fixés de manière réversible dans n'importe quelles positions de fixation situées à l'intérieur manière réversible dans n'importe quelles positions de fixation situées à l'intérieur d'une zone de tolérance prescrite sur l'outil de gaufrage et/ou de découpage de pièce (6, 16, 34),
h) dans lequel la position ajustée de l'outil de gaufrage et/ou de découpage de pièce (6, 16, 34) sur le support (3) peut être reproductible après enlèvement de l'outil de gaufrage et/ou de découpage de pièce (6, 16, 34) du support (3) lors d'une nouvelle installation à l'aide des moyens de positionnement (9) fixés sur l'outil de gaufrage et/ou de découpage de pièce (6, 16, 34),
i) pour assurer cette reproductibilité de la position ajustée de l'outil de gaufrage et/ou de découpage de pièce (6, 16, 34) sur le support (3), l'outil de gaufrage et/ou de découpage de pièce (6, 16, 34) peut être enlevé du support (3) avec les moyens de positionnement (9) fixés dessus et remonté à nouveau sur le support (3) dans la même position fixée grâce au ou aux moyens de positionnement (9),
j) avec plusieurs cavités secondes (8) situées sur le support (3),
k) dans lequel les cavités secondes (8) du support (3) constituent les endroits de montage pour la fixation réversible de l'outil de gaufrage et/ou de découpage de pièce (6, 16, 34) sur le support (3),
l) avec de premières exécutions (19) dans l'outil de gaufrage et/ou de découpage de pièce (6, 16, 34) aux endroits, qui se situent dans la position de fixation de l'outil de gaufrage et/ou de découpage de pièce (6, 16, 34) sur le support (3) par l'intermédiaire des premières cavités (7) du support (3),
m) avec des exécutions secondes (20) dans l'outil de gaufrage et/ou de découpage de pièce (6, 16, 34) aux endroits, qui se situent dans la position de fixation de l'outil de gaufrage et/ou de découpage de pièce (6, 16, 34) sur le support (3) par l'intermédiaire des cavités secondes (8) du support (3),
n) avec des premiers moyens de fixation (12) pour la fixation des moyens de positionnement (9) sur les premières exécutions (19) de l'outil de gaufrage et/ou de découpage de pièce (6, 16, 34), et
o) avec des seconds moyens de fixation (14) pour la fixation de l'outil de gaufrage et/ou de découpage de pièce (6, 16, 34) par l'intermédiaire des secondes exécutions (20) de l'outil de gaufrage et/ou de découpage de pièce (6, 16, 34) et par l'intermédiaire des cavités secondes (8) du support (3) sur le support (3),
**caractérisé en ce que**
p) sont ou peuvent être fixés sur le support (3) plusieurs outils de gaufrage et/ou de découpage de pièce (6, 16, 34) et que l'endroit de fixation respectif des différents outils de gaufrage et/ou de découpage de pièce (6, 16, 34) sur le support (3) est clairement indiqué par un agencement différent des cavités (7, 8) dans le support (3), en particulier des premières cavités (7), et un agencement correspondant des exécutions relatives (19, 20) de chaque outil de gaufrage et/ou de découpage de pièce (6, 16, 34) est clairement spécifié et n'est pas interchangeable.

2. Dispositif selon la revendication 1, dans lequel la forme extérieure et les dimensions extérieures des moyens de positionnement (9) correspondent au moins en partie à la forme et aux dimensions des premières cavités (7) du support (3) et/ou dans lequel les premières cavités (7) dans le support (3) et les moyens de positionnement (9) comprennent respectivement des zones avec une section transversale différente, en particulier les premières cavités (7) à la surface tournée vers l'outil de gaufrage et/ou de découpage de pièce (6, 16, 34) du support présentent une première zone avec une section transversale essentiellement rectangulaire (23) et s'y raccordant, une seconde zone avec une section transversale circulaire (26), qui est recouverte complètement par la section transversale de la première zone, et les moyens de positionnement (9) présentent une première zone avec une section transversale essentiellement rectangulaire (30) et s'y raccordant, une seconde zone avec une section transversale circulaire (31), qui est recouverte complètement par la section transversale de la première zone, les dimensions des sections transversales (longueur, largeur) de la zone avec une section transversale essentiellement rectangulaire (23) avec les premières cavités (7) étant de préférence plus grandes au moins dans une direction que les dimensions correspondantes de la zone avec une section transversale essentiellement rectangulaire (30) des moyens de positionnement (9)

3. Dispositif selon la revendication 2, dans lequel lors de l'introduction des moyens de positionnement (9) jusqu'à la butée dans les premières cavités (7), la surface du support (3) sur la face tournée vers l'outil de gaufrage et/ou de découpage de pièce (6, 16, 34) et la surface des moyens de positionnement (9) orientée vers l'extérieur constituent une surface totale essentiellement plane et/ou dans lequel les moyens de positionnement (9) introduits jusqu'à la butée dans les premières cavités (7) du support (3) dans le support (3) sont fixés par concordance de forme et/ou de force des zones avec section transversale circulaire (26, 31) dans la direction parallèle à la surface du support.

4. Dispositif selon l'une quelconque des revendications 1 à 3, dans lequel les dimensions de section transversale des premières exécutions (19) et des secondes exécutions (20) dans l'outil de gaufrage et/ou de découpage de pièce (6, 16, 34) sont essentiellement plus importantes que les dimensions de section transversale des zones conduites à travers les exécutions respectives (19, 20) des premiers moyens de fixation (12) et des seconds moyens de fixation (14) affectés respectivement.

5. Dispositif selon l'une quelconque des revendications 1 à 4, dans lequel l'orientation d'un outil de gaufrage et/ou de découpage de pièce (6, 16, 34) sur le support (3) est clairement spécifiée par un agencement correspondant des cavités (7, 8) dans le support (3) et un agencement correspondant des exécutions correspondantes (19, 20) de l'outil de gaufrage et/ou de découpage de pièce (6, 16, 34).

6. Procédé pour installer et/ou ajuster au moins un outil de gaufrage et/ou de découpage de pièce (6, 16, 34) sur un support (3) d'un dispositif pour gaufrer et/ou découper (2) une pièce, en particulier en cartonnage,
a) le dispositif pour gaufrer et/ou découper (2) une pièce comprend :
a1) au moins un outil de gaufrage et/ou découpage de pièce (6, 16, 34),
a2) un support (3) pour au moins un outil de gaufrage et/ou de découpage de pièce (6, 16, 34),
a3) plusieurs cavités premières (7) dans le support (3),
a4) plusieurs moyens de positionnement (9),
a5) les moyens de positionnement (9) étant ou pouvant être introduits de manière réversible par concordance de forme et/ou de force dans les cavités premières (7) du support (3),
a6) la position de l'outil de gaufrage et/ou de découpage de pièce (6, 16, 34) sur le support (3) pouvant être ajustée à l'intérieur d'une zone de tolérance prescrite à l'aide des moyens de positionnement (9) introduits dans les cavités premières (7) situées dans le support (3),
a7) pour assurer cet ajustage de la position de l'outil de gaufrage et/ou de découpage de pièce (6, 16, 34) sur le support (3), les moyens de positionnement (9) introduits dans les cavités premières (7) dans le support (3) étant ou pouvant être fixés de manière réversible dans n'importe quelles positions de fixation se situant à l'intérieur d'une zone de tolérance prescrite sur l'outil de gaufrage et/ou de découpage de pièce (6, 16, 34),
a8) la position ajustée de l'outil de gaufrage et/ou de découpage de pièce (6, 16, 34) sur le support (3) pouvant être reproduite après enlèvement de l'outil de gaufrage et/ou de découpage de pièce (6, 16, 34) du support (3) lors d'une nouvelle installation à l'aide des moyens de positionnement (9) fixés sur l'outil de gaufrage et/ou de découpage de pièce (6, 16, 34), et
a9) pour assurer cette reproductibilité de la position ajustée de l'outil de gaufrage et/ou de découpage de pièce (6, 16, 34) sur le support (3) l'outil de gaufrage et/ou de découpage de pièce (6, 16, 34) peut être enlevé du support (3) avec les moyens de positionnement (9) fixés dessus et peut-être remonté dans la même position déterminée par le ou les moyens de positionnement (9) ; et
b) **caractérisé en ce que** le procédé comprend les étapes suivantes :
b1) introduction des moyens de positionnement (9) dans plusieurs cavités premières (7) du support (3),
b2) installation de l'outil de gaufrage et/ou de découpage de pièce (6, 16, 34) sur les moyens de positionnement (9) introduits dans les cavités premières (7), l'outil de gaufrage et/ou de découpage de pièce (6, 16, 34) pouvant, de surcroît, être déplacé à l'intérieur d'une zone de tolérance prescrite,
b3) ajustage d'une position de l'outil de gaufrage et/ou de découpage de pièce (6, 16, 34) sur le support (3), en particulier à l'aide d'autres outils (4, 5) installés sur le support et/ou à l'aide d'un découpage et/ou d'un gaufrage d'essai, et fixation de cette position par fixation de l'outil de gaufrage et/ou de découpage de pièce (6, 16, 34) sur les moyens de positionnement (9), l'outil de gaufrage et/ou de découpage de pièce (6, 16, 34), en particulier pour le positionnement, pouvant être enlevé conjointement avec les moyens de positionnement (9) fixés dessus et la position précédente de l'outil de gaufrage et/ou de découpage de pièce (6, 16, 34) sur le support (3) pouvant être reproduite grâce à une nouvelle introduction des moyens de positionnement (9) fixés sur l'outil de gaufrage et/ou de découpage de pièce (6, 16, 34) dans les cavités premières (7) du support (3),
b4) réalisation d'un découpage et/ou d'un gaufrage d'essai et, si nécessaire ou souhaité, suppression de la fixation de la position initiale de l'outil de gaufrage et/ou de découpage de pièce (6, 16, 34) sur le support (3) et reprise du procédé à l'étape b3).

7. Procédé selon la revendication 6, dans lequel l'étape b3) pour la fixation de la position ajustée comprend, en outre, une fixation réversible directe de l'outil de gaufrage et/ou de découpage de pièce (6, 16, 34) sur le support (3).
